# DEMANDE DE BREVET EUROPEEN

(11) **EP 4 230 572 A1**
(43) Date de publication de la demande: **23.08.2023**
(21) Numéro de dépôt: 22201368.2
(22) Date de dépôt: 13.10.2022
(51) Int. Cl.: B67B 7/02

(54) **DISPOSITIF D'OUVRE-BOUTEILLE POUR BOUCHON ENCLIQUETÉ**

(30) Priorité: 18.02.2022 FR 2201489
(71) Demandeur: Degouy, Daniel, 34200 Sète (FR)
(72) Inventeur: Degouy, Daniel, 34200 Sète (FR)
(74) Mandataire: Tzeuton Tchangoum, Eric Olivier

(57) **Abrégé**

L'invention concerne un dispositif d'ouvre-bouteille (SB) pour bouchon (B) de bouteille du type encliqueté sur une bouteille (B1), le bouchon (B) comprenant des rebords latéraux (BC), le dispositif d'ouvre-bouteille (SB) étant caractérisé en ce qu'il comprend
- un corps (CP) configuré pour être disposé sensiblement contre une face supérieure du bouchon de bouteille (B) ;
- deux rainures latérales (RL) sensiblement parallèles solidaires du corps (CP), configurées pour recevoir lesdits rebords latéraux (BC) en coulissement,

les rainures latérales (RL) délimitant une section centrale d'appui (A) du corps (CP),
le corps (CP) et les rainures (RL) étant configurés pour désencliqueter le bouchon (B) en levant les rainures (RL) ensemble d'un côté sortie (CS) tandis que la section centrale d'appui (A) appuie sur la face supérieure du bouchon (B) d'un côté entrée (CE) de sorte à séparer le bouchon (B) de la bouteille (B1).

L'invention permet d'ouvrir aisément des bouchons de type « snap clic » tels que ceux des bouteilles de la marque Cristaline^{™}.

## Description

L'invention concerne un dispositif pour faciliter l'ouverture, et de préférence la fermeture, de bouchons du type encliqueté sur une bouteille, comprenant des rebords latéraux, généralement sous forme de rebord circulaire.

Plus particulièrement, le dispositif est adapté pour des bouchons du type illustré en figure 1, ayant un anneau de rétention AR circulaire attaché à un goulot G d'une bouteille B1, une pièce de charnière PC attachée à l'anneau de rétention AR ainsi qu'à une capsule à rebord circulaire BC venant s'encliqueter sur l'ouverture de la bouteille B1. Ce type de bouchons, généralement appelés bouchons « Snap clic », équipe des bouteilles d'eau minérale de la marque Cristaline^{™}, mais aussi beaucoup de bouteilles d'eau de marque distributeur. Ils sont vantés comme étant écologiques de par leur fixation à la bouteille B1.

Malheureusement, ce modèle de bouchon est très controversé. En effet, la première ouverture est très difficile et l'utilisateur risque souvent de renverser un peu d'eau. Les ouvertures et fermetures suivantes ne sont pas très pratiques, surtout pour des enfants et des personnes âgées.

L'invention propose un objet que nous nommerons « surbouchon » qui résoudra ces inconvénients, en facilitant l'ouverture de bouchons snap clic notamment.

Ainsi, l'invention concerne un dispositif d'ouvre-bouteille pour bouchon de bouteille du type encliqueté sur une bouteille, le bouchon comprenant des rebords latéraux, le dispositif d'ouvre-bouteille étant caractérisé en ce qu'il comprend
- un corps configuré pour être disposé sensiblement contre une face supérieure du bouchon de bouteille ;
- deux rainures latérales sensiblement parallèles solidaires du corps, configurées pour recevoir lesdits rebords latéraux en coulissement,

les rainures latérales délimitant une section centrale d'appui du corps,
le corps et les rainures étant configurés pour désencliqueter le bouchon en levant les rainures ensemble d'un côté sortie tandis que la section centrale d'appui appuie sur la face supérieure du bouchon d'un côté entrée de sorte à séparer le bouchon de la bouteille.

En particulier, le surbouchon vient encastrer le rebord circulaire supérieur du bouchon snap clic en au moins deux points latéraux, juste au-dessus de la charnière par un système de glissières, de sorte à faciliter l'ouverture.

Selon une variante, les rainures se rejoignent pour former une rainure circulaire disposée du niveau du côté sortie. En particulier, la rainure circulaire vient également encastrer le rebord circulaire du bouchon. Cela permet d'avoir une meilleure prise du rebord circulaire et une butée côté sortie pour retenir le surbouchon sur un bouchon snap clic ouvert, de boire ou verser de l'eau de la bouteille, et de refermer aisément le bouchon équipé du surbouchon.

De préférence, les rainures ont une forme en fer à cheval. Cela permet de faciliter la mise en place de la rainure avec butée sur le surbouchon.

Selon une variante, le dispositif d'ouvre-bouteille comprend une structure de réception de bouteille disposée vers une extrémité du côté entrée. Il s'agit d'une encoche permettant de faire reposer le surbouchon sur le bord oblique de la bouteille (zone ZE de la figure 1), sans laquelle le surbouchon serait repoussé par la zone ZE pour remonter partiellement au-dessus du bouchon.

Selon une variante, le dispositif d'ouvre-bouteille est formé par une pièce supérieure fixée à une pièce inférieure. La fabrication par moulage est plus facile avec deux pièces séparées, puis fixées ensemble. De préférence, lesdites pièces sont fixées ensemble par emmanchement en force et/ou collage.

Dans la variante préférée, la pièce supérieure comprend une face supérieure décorative.

Selon une variante, le dispositif d'ouvre-bouteille est réalisé en une seule pièce. Cela permet de réaliser rapidement le dispositif en évitant les étapes de collage, soudure ou d'emmanchement en force.

Selon une variante, le dispositif d'ouvre-bouteille est réalisé en impression 3D ou de préférence en injection plastique. Cela permet de réaliser aisément toutes les circonvolutions du dispositif d'ouvre-bouteille.

Selon une variante, le dispositif d'ouvre-bouteille comprend en outre une partie supérieure comportant le corps, une partie latérale externe aux rainures, et une partie inférieure en dessous desdites rainures, et en ce que la partie inférieure est sensiblement en retrait par rapport à la partie supérieure côté entrée, de sorte à élargir l'entrée du dispositif d'ouvre-bouteille.

Cela permet de faciliter la maniabilité du dispositif d'ouvre-bouteille en élargissant ladite entrée.

Selon une variante, le dispositif d'ouvre-bouteille comprend en outre au moins une protubérance de guidage arquée sous les rainures, configurée pour guider relativement le bouchon dans un axe central des rainures lors de la pose du dispositif d'ouvre-bouteille sur le bouchon.

Cela permet de faciliter la maniabilité du dispositif d'ouvre-bouteille en guidant l'utilisateur vers l'axe du dispositif d'ouvre-bouteille.

Selon une variante, le dispositif d'ouvre-bouteille comprend en outre un moyen d'attache pour attacher le dispositif d'ouvre-bouteille.

Cela permet d'éviter de rechercher longuement le dispositif d'ouvre-bouteille, et d'éviter de l'égarer.

Selon une variante, le moyen d'attache est un trou traversant le dispositif d'ouvre-bouteille, de préférence disposé en dehors de la zone d'appui. Cela permet d'attacher simplement le dispositif d'ouvre-bouteille avec une ficelle ou un dispositif de porte-clés inséré dans le trou traversant.

Selon une variante, le dispositif d'ouvre-bouteille comprend en outre au moins un aimant configuré pour fixer le dispositif d'ouvre-bouteille à une surface métallique.

Cela permet de fixer le dispositif d'ouvre-bouteille à un réfrigérateur par exemple de sorte à éviter de le rechercher longuement, et d'éviter de l'égarer.

L'invention sera davantage détaillée par la description de modes de réalisation non-limitatifs, et sur la base des figures annexées parmi lesquelles :
[fig. 1] illustre une vue dans l'espace d'une bouteille d'eau équipée d'un bouchon correspondant à un surbouchon selon un premier mode de réalisation ;
[fig. 2] illustre une vue de dessous d'une pièce supérieure du surbouchon selon une première variante ;
[fig. 3] illustre une vue en coupe de la pièce supérieure, selon III-III de la figure 2;
[fig. 4] illustre une vue de dessous d'une pièce inférieure d'un surbouchon de la première variante ;
[fig. 5] illustre une vue de dessous d'une pièce inférieure du surbouchon selon une deuxième variante ;
[fig. 6] illustre une vue en coupe de la pièce inférieure, selon VI-VI de la figure 5;
[fig. 7] illustre une vue dans l'espace montrant le dessous d'un surbouchon selon un deuxième mode de réalisation préféré ;
[fig. 8] illustre une vue de dessous du surbouchon de la figure 7 ;
[fig. 9] illustre une première utilisation du surbouchon des figures 7 et 8, attaché à une bouteille d'eau ; et
[fig. 10] illustre une deuxième utilisation du surbouchon des figures 7 et 8, attaché à un porte-clés.

L'invention concerne un dispositif d'ouvre-bouteille SB (ou surbouchon SB) pour un bouchon B de bouteille du type encliqueté sur une bouteille B1. Le bouchon B comprend des rebords latéraux, étant ici mis en œuvre sous forme d'un rebord circulaire BC. Le premier mode de réalisation est illustré en figures 2 à 6.

Le dispositif d'ouvre-bouteille SB comprend un corps CP, de préférence en deux pièces supérieure C1 et inférieure C2.

Le dispositif d'ouvre-bouteille SB comprend en outre deux rainures latérales RL sensiblement parallèles solidaires du corps CP. Elles se terminent de préférence par une rainure circulaire RC d'un côté dit fond (ou côté sortie). Les rainures RL, RC ont une forme en fer à cheval. Les rainures RL, RC sont configurées pour recevoir lesdits rebords latéraux BC en coulissement. Les rainures latérales RL et circulaire RC, délimitent une section centrale d'appui A du corps CP.

Le corps CP est configuré pour être disposé sensiblement contre une face supérieure du bouchon de bouteille B, en faisant glisser le rebord circulaire BC du bouchon B via les rainures latérales RL comme une glissière.

Selon l'invention, le corps CP et les rainures RL sont configurés pour désencliqueter le bouchon B en levant les rainures RL ensemble d'un côté sortie CS (ou fond) tandis que la section centrale d'appui A appuie sur la face supérieure du bouchon B d'un côté entrée CE de sorte à séparer le bouchon B de la bouteille B1. Les flèches O1 (figures 3 et 6) illustrent l'ouverture du bouchon B, où le corps CP appui à la section A sur le bouchon B, tandis que les rainures RL, RC relèvent le rebord circulaire BC. La flèche F1 illustre la fermeture du bouchon B.

Le système de glissières (ou rainures RL, RC) est réalisé par l'assemblage d'une pièce supérieure C1 illustrée aux figures 2 et 3 avec une pièce inférieure C2 illustrée à la figure 4 par collage. La variante des figures 5 et 6 peut être mise en place par encastrement en force et/ou collage d'une collerette CL.

La pièce supérieure C1 peut comporter une partie supérieure de glissière (rainure RL, RC illustrée en figure 3), la pièce inférieure C2 peut comporter une partie inférieure de glissière RL. Une vue en coupe de la pièce inférieure C2 de la première variante serait similaire à celle de la figure 6 sans l'élément CL qui y est représenté.

De préférence, le dispositif d'ouvre-bouteille SB comprend une encoche E en forme d'élément de sphère, formant une structure de réception de bouteille. L'encoche est disposée vers une extrémité du côté entrée CE.

Selon la variante considérée, la fixation de la pièce supérieure C1 à la pièce inférieure C2 de la peut se faire par emmanchement en force et/ou collage. La figure 1 illustre des zones de collage ZC dans la première variante ; et les figures 5 et 6 illustrent une collerette CL à emmancher en force dans une rainure de collerette d'une pièce supérieure correspondante (non représentée).

De préférence, la pièce de corps C1 comprend une face supérieure décorative FD.

Ce système permet une large ouverture et le dégagement total du goulot G grâce à l'encoche E située au niveau de la charnière du bouchon snap clic B. De ce fait, il est possible de boire directement à la bouteille en maintenant le surbouchon SB sur le bouchon B. Un prototype a été réalisé et le système fonctionne très bien.

Dans une variante alternative telle qu'illustrée en figures 5 et 6, la pièce inférieure C2 peut constituer à elle seule la glissière, à savoir la partie inférieure de glissière RL, RC. Dans cette variante, la pièce supérieure C1 est plane à sa base (non-représentée), c'est-à-dire qu'elle ne comporte pas de rainure.

La réalisation en deux pièces C1, C2 permet d'avoir la pièce supérieure C1 sans rainure (base plane dans la deuxième variante), directement fixée sur la pièce inférieure (non-représentée) de la deuxième variante.

Par ailleurs, le surbouchon SB peut être de formes ou de designs différents via une face décorative FD supérieure de la pièce supérieure C1. Une vue en coupe de la pièce supérieure de la deuxième variante serait similaire à celle de la figure 3 avec une base plane sans l'élément RL, RC qui y est représenté. Une deuxième encoche (non représentée) est prévue dans cette pièce supérieure pour recevoir la collerette CL en force.

Le surbouchon SB peut être réalisé en plastique, en résine, en métal léger, en bois, en liège, ou une combinaison d'au moins deux de ces matériaux.

Dans une autre variante, la réalisation peut être faite en une seule pièce, par exemple en impression 3D ou de préférence en injection plastique, par exemple en matière biodégradable.

Le surbouchon SB peut avoir une forme ronde avec une surface supérieure plane ou bombée. Cette surface supérieure est de préférence une surface décorative sur laquelle il est possible d'imprimer un dessin, un logo, une publicité.

Pour rendre le surbouchon SB plus ludique et plaire aux enfants, la face supérieure FD peut comporter une figurine tel qu'un animal ou un personnage, imprimée ou moulée.

Il faut noter que le surbouchon SB peut rester sur la bouteille B1 fermée ou ouverte.

La taille du surbouchon SB, en particulier son diamètre externe, est de préférence supérieure ou égale à 48 mm, plus préférentiellement inférieure ou égale à 50 mm. Des essais à 45mm ont montré qu'un tel prototype est trop petit, peu pratique, avec une emprise insuffisante et un effet de levier insuffisant pour des bouchons B neufs. En outre, des essais au-dessus de 50 mm ont montré qu'un tel prototype est disproportionné par rapport aux petites bouteilles B1 avec une pesanteur sur les côtés pouvant faire basculer la petite bouteille B1 presque vide équipée d'un tel surbouchon, par inertie.

Les parties latérales de la pièce inférieure C2 en fer à cheval, peuvent mesurer environ 10-12mm par exemple, et la partie centrale vide, 25-30mm environ. La profondeur des rainures RL, RC peut être de 2mm environ, ou plus.

Le deuxième mode de réalisation davantage préféré est illustré dans les figures 7 à 10.

Le surbouchon SB du deuxième mode de réalisation est sensiblement similaire à celui du premier mode de réalisation. De préférence l'épaisseur du surbouchon est moindre et l'encoche E est complètement ouverte. En outre, le surbouchon est réalisé en une seule pièce par impression 3D ou de préférence en injection plastique.

Deux modifications ont été apportées pour faciliter la mise en place du surbouchon SB sur le bouchon B.

Premièrement, l'entrée a été élargie par deux retraits sur la partie inférieur. En outre, deux petits guides (protubérances de guidage PG ici arquées) ont été réalisé pour que le surbouchon SB s'engage bien dans l'axe du bouchon B. Par ailleurs, la préférence va à la réalisation en une seule pièce en injection plastique.

Le surbouchon SB est conçu pour rester sur la bouteille. Néanmoins, il est possible de l'utiliser autrement. C'est pourquoi trois déclinaisons sont proposées.

Si l'on désire transporter une bouteille B1 dans un sac et utiliser également le surbouchon SB, il est préférable d'enlever le surbouchon SB du bouchon B après ouverture et fermeture.

La première déclinaison permet de laisser le surbouchon SB attaché à la bouteille pour éviter de l'égarer (figure 9).

Pour un premier usage ponctuel, le surbouchon SB peut être un porte clé (figure 10 illustrant en outre une clé K). A cet effet, le surbouchon SB comporte un trou T perçant pour faire passer un moyen d'attache tel qu'une ficelle.

Pour un deuxième usage ponctuel, le surbouchon SB peut être un dispositif aimanté apposé sur une surface métallique, par exemple d'un réfrigérateur, pour éviter de l'égarer (figures 7 et 8). Cela peut être réalisé grâce à deux aimants M disposés dans des trous, ici borgnes, coopérant avec la surface métallique.

## Revendications

1. Dispositif d'ouvre-bouteille (SB) pour bouchon (B) de bouteille du type encliqueté sur une bouteille (B1), le bouchon (B) comprenant des rebords latéraux (BC), le dispositif d'ouvre-bouteille (SB) étant **caractérisé en ce qu'**il comprend
- un corps (CP) configuré pour être disposé sensiblement contre une face supérieure du bouchon de bouteille (B) ;
- deux rainures latérales (RL) sensiblement parallèles solidaires du corps (CP), configurées pour recevoir lesdits rebords latéraux (BC) en coulissement,
les rainures latérales (RL) délimitant une section centrale d'appui (A) du corps (CP),
le corps (CP) et les rainures (RL) étant configurés pour désencliqueter le bouchon (B) en levant les rainures (RL) ensemble d'un côté sortie (CS) tandis que la section centrale d'appui (A) appuie sur la face supérieure du bouchon (B) d'un côté entrée (CE) de sorte à séparer le bouchon (B) de la bouteille (B1).

2. Dispositif d'ouvre-bouteille selon la revendication précédente, **caractérisé en ce que** les rainures (RL) se rejoignent pour former une rainure circulaire (RC) disposée du niveau du côté sortie (CS).

3. Dispositif d'ouvre-bouteille selon la revendication précédente, **caractérisé en ce que** les rainures (RL, RC) ont une forme en fer à cheval.

4. Dispositif d'ouvre-bouteille selon l'une des revendications précédentes, **caractérisé en ce qu'**il comprend une structure de réception de bouteille (E) disposée vers une extrémité du côté entrée (CE).

5. Dispositif d'ouvre-bouteille selon l'une des revendications précédentes, **caractérisé en ce qu'**il est formé par une pièce supérieure (C1) fixée à une pièce inférieure (C2).

6. Dispositif d'ouvre-bouteille selon la revendication précédente, **caractérisé en ce que** lesdites pièces (C1, C2) sont fixées ensemble par emmanchement en force et/ou collage.

7. Dispositif d'ouvre-bouteille selon la revendication 5 ou 6, **caractérisé en ce que** la pièce supérieure (C1) comprend une face supérieure décorative (FD).

8. Dispositif d'ouvre-bouteille selon l'une des revendications 1 à 4, **caractérisé en ce qu'**il est réalisé en une seule pièce.

9. Dispositif d'ouvre-bouteille selon la revendication précédente, **caractérisé en ce qu'**il est réalisé en impression 3D ou de préférence en injection plastique.

10. Dispositif d'ouvre-bouteille selon l'une des revendications 8 à 9, **caractérisé en ce qu'**il comprend en outre une partie supérieure comportant le corps (CP), une partie latérale externe aux rainures (RL, RC), et une partie inférieure en dessous desdites rainures (RL, RC), et **en ce que** la partie inférieure est sensiblement en retrait par rapport à la partie supérieure côté entrée, de sorte à élargir l'entrée du dispositif d'ouvre-bouteille.

11. Dispositif d'ouvre-bouteille selon l'une des revendications précédentes, **caractérisé en ce qu'**il comprend en outre au moins une protubérance de guidage arquée sous les rainures (RL, RC), configurée pour guider relativement le bouchon dans un axe central des rainures lors de la pose du dispositif d'ouvre-bouteille sur le bouchon.

12. Dispositif d'ouvre-bouteille selon l'une des revendications précédentes, **caractérisé en ce qu'**il comprend en outre un moyen d'attache (T) pour attacher le dispositif d'ouvre-bouteille.

13. Dispositif d'ouvre-bouteille selon la revendication précédente, **caractérisé en ce que** le moyen d'attache est un trou (T) traversant le dispositif d'ouvre-bouteille, de préférence disposé en dehors de la zone d'appui.

14. Dispositif d'ouvre-bouteille selon l'une des revendications précédentes, **caractérisé en ce qu'**il comprend en outre au moins un aimant (M) configuré pour fixer le dispositif d'ouvre-bouteille à une surface métallique.
